# EUROPÄISCHE PATENTSCHRIFT

(11) **EP 0 486 664 B1**
(45) Veröffentlichungstag und Bekanntmachung des Hinweises auf die Patenterteilung: **16.08.1995**
(21) Anmeldenummer: 91911458.7
(22) Anmeldetag: 07.06.1991
(51) Int. Cl.: H05K 5/00

(54) **ANZEIGEEINRICHTUNG ZUM ANZEIGEN VON BETRIEBSZUSTÄNDEN**
DISPLAY FOR OPERATING-STATUS PARAMETERS
DISPOSITIF D'AFFICHAGE POUR L'INDICATION D'ETATS DE FONCTIONNEMENT

(30) Priorität: 12.06.1990 DE 9006598 U
(43) Veröffentlichungstag der Anmeldung: 27.05.1992
(73) Patentinhaber: Mannesmann Kienzle GmbH (HR B1220), 78052 Villingen-Schwenningen (DE)
(72) Erfinder: HANKE, Klaus-Dieter, 78048 Villingen-Schwenningen (DE); BECKER, Otto, 78647 Trossingen (DE); HAUTVAST, Heinz-Josef, 78086 Brigachtal (DE)
(86) Internationale Anmeldenummer: EP9101054
(87) Internationale Veröffentlichungsnummer: WO9120178

(56) Entgegenhaltungen:
- EP-A- 0 392 631
- DE-A- 2 747 536
- DE-A- 3 804 369
- TECHNICAL DIGEST - WESTERN ELECTRIC, Nr. 64, Oktober 1981, New York, US, S. 1, R.J. APPLEGATE: "An electrical component package"

## Beschreibung

Die Erfindung betrifft eine Anzeigeeinrichtung zum Anzeigen von Betriebszuständen mit auf einer Leiterplatte befestigten, elektrisch ansteuerbaren Leuchtelementen, einem Gehäuse und einer mit dem Gehäuse verbindbaren Frontplatte, an welcher den Leuchtelementen zugeordnete, lichtdurchlässige Bereiche ausgebildet sind.

Im allgemeinen werden zur Störungsmeldung, zur Anzeige des Erreichens kritischer Betriebszustände oder des Erreichens von Reservewerten von Verbrauchsmedien, jedenfalls für bestimmte Grundfunktionen von Fahrzeugen, Maschinen oder Produktionsanlagen, optische und/oder akustische Signalgeber vorgesehen, die üblicherweise in Frontwänden, in Armaturenbrettern oder Anzeigetableaus zusammen mit Bedien- und anderen Anzeigeeinrichtungen integriert sind.

Sollen darüber hinaus zusätzliche und nicht zwingend vorgeschriebene Kontrollmaßnahmen erfolgen und hierfür geeignete Kontrolleinrichtungen und diesen zugeordnete Anzeigemittel installiert werden, bestehen in der Regel, insbesondere bezgl. der Anzeigemittel, erhebliche Anordnungsprobleme, weil die Anordnung der Anzeigemittel in dem relativ eng begrenzten Blickbereich eines Bedienenden bzw. eines Fahrers erfolgen sollte, und in diesem Bereich von vornherein eine Häufung von Instrumenten und Signalanzeigemitteln gegeben ist. Allein dadurch wird die Bereitschaft, zusätzliche Kontrollmaßnahmen durchzuführen, auch wenn deren vorteilhafte Wirkung außer Zweifel steht, erheblich verringert. Um diese Akzeptanzschwellen abzubauen, ist es daher erforderlich, alle Komponenten eines Kontrollsystems, die Geber, die Signalverarbeitungselektronik und die Signalanzeigemittel, so zu gestalten, daß sie durch eine möglichst einfache Herstellung kostengünstig sind, daß die Montage und der spätere Austausch weder Spezialwissen, noch spezielle Vorrichtungen erforderlich machen und daß eine zuverlässige Funktion gewährleistet ist.

Zur Verwirklichung eines derartigen Konzeptes war der vorliegenden Erfindung die Aufgabe gestellt, eine Anzeigeeinrichtung zum Anzeigen von Betriebszuständen zu schaffen, die sich durch besondere Einfachheit auszeichnet und mit geringem Aufwand, jedoch gut reproduzierbar herstellbar ist, die vielseitig verwendbar ist und weitgehend unabhängig von den räumlichen Gegebenheiten befestigt werden kann.

Die Lösung der Aufgabe ist dadurch gekennzeichnet, daß das Gehäuse der Anzeigeeinrichtung schalenförmig mit einem Boden und einer umlaufenden Wand ausgebildet ist, daß auf der Schaleninnenseite an dem Boden den Leuchtelementen zugeordnete Lichtkanäle angeformt sind, daß an der Schalenaußenseite an dem Boden eine der Frontplatte zugeordnete Vertiefung ausgebildet ist, daß die Leiterplatte als ein das Gehäuse rückseitig abschließender Deckel dient und daß an der umlaufenden Wand der Leiterplatte zugeordnete Rastmittel ausgebildet sind.

Weitere vorteilhafte Ausbildungen der erfindungsgemäßen Lösung beschreiben die Unteransprüche.

Der wesentliche Vorteil der Anzeigeeinrichtung besteht darin, daß sie aus drei auf einfache Weise herstell- und miteinander verbindbaren, letztlich auch eine maschinelle Montage gestattenden Baueinheiten besteht, die leicht austauschbar sind. Vorteilhaft ist ferner, daß die Anzeigeeinrichtung aufgrund ihrer besonders flachen Dimensionierung sowohl auf einer Instrumententafel, einem Armaturenbrett oder dergl. räumlich weitgehend unabhängig anbringbar, als auch fest zugeordnet und vorzugsweise versenkt bzw. bei entsprechender Gehäusegestaltung frontflächenbündig installierbar ist, wobei die Anbringung problemlos auch vom Anwender vorgenommen werden kann und keine Verschraubung erforderlich macht.

Ferner läßt sich bei einer maximal sinnvollen Ausbildung von Lichtkanälen in der Gehäuseschale und einer entsprechenden Anzahl von Leuchtelementen auf der Leiterplatte lediglich durch unterschiedliches Bedrucken der Frontplatte die Anzeigeeinrichtung für eine Vielzahl von Anwendungsfällen ausbilden und gegebenenfalls vor Ort dem vorliegenden Anwendungsfall anpassen. So kann die Anzeigeeinrichtung vorgesehen werden, kritische Betriebszustände zwischen Rad und Achse eines Fahrzeuges, beispielsweise bezüglich der Bremsbeläge, der Bremsen und/oder Radlagertemperaturen, der Rad- oder Achsbelastungen oder der Reifendrücke, aber auch hinsichtlich der Funktion von Antiblockier- und Antischlupfsystemen anzuzeigen, und zwar bezogen auf die Fahrzeuggeometrie positionsrichtig anzuzeigen. Ebenso ist die Anzeigeeinrichtung verwendbar, um die Arbeitszeitgrenzen, beispielsweise von Fahrer und Beifahrer eines Fahrzeuges zu signalisieren und das Einhalten der vorgeschriebenen Pausen zu erleichtern.

Selbstverständlich kann die Anzeigeeinrichtung, wenn entsprechende Steckverbindungen vorgesehen werden, auch ausschließlich als Testgerät, beispielsweise in einer Kraftfahrzeugwerkstatt oder durch einen Fuhrparkkontrolleur, Anwendung finden. Auch ist es denkbar, zur Verdeutlichung des Signaleffektes dauernd oder nach einer bestimmten Zeit das betreffende Leuchtelement intermittierend anzusteuern und/oder ein akustisches Signal zu geben.

Erwähnenswert ist ferner, daß die Zugentlastung für das der angestrebten flachen Bauweise verwendete Flachbandkabel unmittelbar in der Leiterplatte integriert ist und daß, indem die Leiterplatte unmittelbar an den Stirnflächen der Lichtkanäle anliegt, der übrige Gehäuseraum nicht zwingend staubdicht ausgebildet sein muß.

Im folgenden sei die Erfindung anhand der Zeichnungen näher erläutert. Es zeigen
FIGUR 1 eine Frontansicht der erfindungsgemäßen Anzeigeeinrichtung,
FIGUR 2 eine Innen- bzw. Rückansicht des Gehäuses,
FIGUR 3 eine Rückansicht der Anzeigeeinrichtung gemäß FIGUR 1,
FIGUR 4 einen Schnitt des Gehäuses sowie Seitenansichten der Frontplatte und der Leiterplatte in einer der Montage entsprechgenden Explosionsdarstellung,
FIGUR 5 eine Seitenansicht der beispielsweise an einem Armaturenbrett befestigten Anzeigeeinrichtung.

Die Frontansicht gemäß FIGUR 1 zeigt ein Gehäuse 1 mit einer Frontplatte 2, welche als selbstklebende, transparente Folie ausgebildet und mit einer Symbolgrafik für beispielsweise eine Bremsbelagkontrolle bedruckt ist. Die Symbolgrafik zeigt einen Lastzug mit Motorfahrzeug 3 und Anhänger bzw. Sattelauflieger 4 sowie einen Fahrtrichtungspfeil 5 mit einem dreiachsigen Fahrzeug entsprechend sechs den jeweiligen Bremsen zugeordneten, unbedruckten und somit lichtdurchlässigen Bereichen, von denen einer mit 6 bezeichnet ist. Mit 7 ist ein Flachbandkabel bezeichnet, mittels dessen die Anzeigeeinrichtung mit einer der Aufbereitung und Organisation der Gebersignale dienenden Elektronik verknüpft ist.

Die FIGUR 2 und der Schnitt des Gehäuses 1 in FIGUR 4 zeigen, daß das Gehäuse 1 schalenförmig ausgebildet ist und im wesentlichen aus einem Boden 8 und einer umlaufenden Wand 9 besteht. An der Wand 9 sind nach innen weisende Rastnasen 10, 11, 12 und 13 angeformt, während am Boden 8 konzentrisch zu Durchgangsöffnungen 14, die entsprechend der Symbolgrafik angeordnet sind, mehrere Ansätze 15 ausgebildet sind. Ferner sind in den Ecken des Gehäuses 1 Stützen 16 vorgesehen, die vorzugsweise mit jeweils einer Sacköffnung 17 versehen sind, um gegebenenfalls die Anzeigeeinrichtung durch Anschrauben befestigen zu können.

Die FIGUREN 3 und 4 zeigen, daß die Anzeigeeinrichtung rückseitig durch einen Deckel abgeschlossen ist, der durch eine einseitig kaschierte Leiterplatte 18 gebildet wird. Auf der Leiterplatte 18 sind, bezogen auf das Gehäuse 1, nach innen weisende Leuchtdioden - eine ist mit 19 bezeichnet - angebracht und ein nach außen weisendes Hakenband 20 befestigt, das zusammen mit einem selbstklebend anbringbaren Gegenstück 21 einer schraubenlosen Befestigung der Anzeigeeinrichtung dient. Ferner ist ersichtlich, daß in der Leiterplatte 18 zwei parallele Schlitze 22 und 23 angebracht sind, die zusammen mit dem zwischen ihnen verbleibenden Steg 24 eine Spange bilden, die dem um den Steg 24 herumgeführten Flachbandkabel 7 als eine in die Leiterplatte 18 integrierte Zugentlastung dient. Wie der FIGUR 3 anhand der Aderanzahl des Flachbandkabels 7 ferner entnommen werden kann, ist lediglich eine für den Anwendungsfall erforderliche Anzahl von Leuchtdioden vorgesehen und angeschlossen, d. h. es ist gegenüber diesem Anwendungsfall noch eine Erweiterung möglich.

Aus der FIGUR 4 ist die besonders einfache Montage ersichtlich, d. h. die selbstklebend beschichtete Frontplatte 2 wird in eine im Gehäuse 1 ausgebildete Vertiefung 25 eingelegt und durch Andrücken befestigt; die Leiterplatte 18 wird mit dem Gehäuse verrastet. Dabei stützt sich die Leiterplatte 18 auf den Ansätzen 15 und den Stützen 16, deren Stirnfläche in einer Ebene "a" liegen ab, und die Leuchtdioden 19 ragen in die Durchgangsöffnungen 14, die zusammen mit den Ansätzen 15 Lichtkanäle bilden, hinein. Dadurch wid eine ausreichende Abdichtung gegen Verschmutzung der Leuchtdioden erzielt, auch wenn zwischen der Wand 9 des Gehäuses 1 und der Leiterplatte 18 der Montage wegen relativ viel Spiel vorgesehen werden wird. Die Dichtwirkung kann dadurch noch verbessert werden, daß für das Gehäuse ein Werkstoff mit einem gewissen, elastomeren Effekt verwendet wird und an den Lichtkanälen gegebenenfalls geeignete Dichtlippen angeformt werden.

Die FIGUR 5 zeigt ein Anordnungsbeispiel der erfindungsgemäßen Anzeigeeinrichtung beispielsweise auf einem Armaturenbrett 26. Denkbar ist selbstverständlich auch ein frontflächenbündiger, versenkter Einbau der Anzeigeeinrichtung.

## Patentansprüche

1. Anzeigeeinrichtung zum Anzeigen von Betriebszuständen mit auf einer Leiterplatte befestigten, elektrisch ansteuerbaren Leuchtelementen, einem Gehäuse und einer mit dem Gehäuse verbindbaren Frontplatte, an welcher den Leuchtelementen zugeordnete, lichtdurchlässige Bereiche ausgebildet sind, wobei das Gehäuse (1) schalenförmig mit einem Boden (8) und einer umlaufenden Wand (9) ausgebildet ist,
auf der Schaleninnenseite an dem Boden (8) den Leuchtelementen (19) zugeordnete Lichtkanäle (14, 15) angeformt sind,
an der Schalenaußenseite an dem Boden (8) eine der Frontplatte (2) zugeordnete Vertiefung (25) ausgebildet ist, die Leiterplatte (18) als ein das Gehäuse (1) rückseitig abschließender Deckel dient und
an der umlaufenden Wand (9) der Leiterplatte (18) zugeordnete Rastmittel (10, 11, 12, 13) ausgebildet sind.

2. Anzeigeeinrichtung nach Anspruch 1,
dadurch gekennzeichnet,
daß die Leiterplatte (18) zwischen den an der umlaufenden Wand (9) ausgebildeten Rastmitteln (10, 11, 12, 13) und den Stirnflächen der Lichtkanäle (14, 15) gehaltert ist.

3. Anzeigeeinrichtung nach Anspruch 1,
dadurch gekennzeichnet,
daß als Frontplatte (2) eine transparente Folie Anwendung findet und
daß die Folie bis auf den Leuchtelementen unmittelbar zugeordnete Bereiche lichtundurchlässig bedruckt ist.

4. Anzeigeeinrichtung nach Anspruch 1,
dadurch gekennzeichnet,
daß an der Außenseite der Leiterplatte (18) ein Hakenband (20) für eine haftende Befestigung der Anzeigeeinrichtung angebracht ist.

5. Anzeigeeinrichtung nach Anspruch 1,
dadurch gekennzeichnet,
daß für die Signalleitungen ein Flachbandkabel (7) vorgesehen ist,
daß in der Leiterplatte (18) wenigstens zwei parallele Schlitze (22, 23) ausgebildet sind und
daß das Flachbandkabel (7) um den durch die Schlitze (22, 23) gebildeten Steg (24) herumgeführt ist.

## Claims

1. A display device for displaying operating states, having illumination elements which are secured to a printed circuit board and can be triggered electrically, having a housing and having a front panel which can be connected to the housing and on which there are made light-permeable regions associated with the illumination elements, where the housing (1) is constructed to be shell-shaped, having a base (8) and a peripheral wall (9), light channels (14, 15) associated with the illumination elements (19) are integrally formed on the inside of the shell, on the base (8), a depression (25) associated with the front panel (2) is made on the outside of the shell, on the base (8), the printed circuit board (18) serves as a cover which closes off the rear side of the housing (1), and latching means (10, 11, 12, 13) associated with the printed circuit board (18) are constructed on the peripheral wall (9).

2. A display device according to Claim 1, characterized in that the printed circuit board (18) is mounted between the latching means (10, 11, 12, 13) constructed on the peripheral wall (9) and the end faces of the light channels (14, 15).

3. A display device according to Claim 1, characterized in that a transparent film is used as the front panel (2) and in that the film is printed to be light-impermeable apart from regions associated directly with the illumination elements.

4. A display device according to Claim 1, characterized in that a hooked strip (20) is mounted on the outside of the printed circuit board (18), for an adhesive securing of the display device.

5. A display device according to Claim 1, characterized in that a ribbon cable (7) is provided for the signal lines, in that at least two parallel slots (22, 23) are made in the printed circuit board (18), and in that the ribbon cable (7) is guided around the web (24) formed by the slots (22, 23).

## Revendications

1. Dispositif d'affichage pour la signalisation d'états de fonctionnement avec des éléments lumineux à possibilité de commande électrique, fixés sur une platine à circuits imprimés, un boîtier et, pouvant être assemblée avec ce dernier, une plaque frontale sur laquelle sont ménagées des zones transparentes associées auxdits éléments lumineux,
le boîtier (1) étant en forme de cuvette avec un fond (8) et une paroi circonférentielle (9),
sur la surface intérieure de cuvette, sur le fond (8),
étant moulés des canaux d'éclairage (14, 15) associés auxdits éléments lumineux (19),
sur la surface extérieure de cuvette, sur le fond (8), étant formée une cavité (25) associée à la plaque frontale (2),
la platine à circuits imprimés (18) servant de couvercle fermant le boîtier (1) du côté postérieur et
sur la paroi circonférentielle (9) étant formés des moyens d'arrêt (10, 11, 12, 13) associés à la platine à circuits imprimés (18).

2. Dispositif d'affichage selon la revendication 1,
caractérisé par le fait
que la platine à circuits imprimés (18) est fixée entre les moyens d'arrêt (10, 11, 12, 13) moulés sur la paroi circonférentielle (9) et les surfaces frontales des canaux d'éclairage (14, 15).

3. Dispositif d'affichage selon la revendication 1,
caractérisé par le fait
que la surface frontale (2) utilisée est une feuille transparente et
que ladite feuille est couverte d'une impression opaque à l'exception des zones directement associées aux éléments lumineux.

4. Dispositif d'affichage selon la revendication 1,
caractérisé par le fait
que sur la surface extérieure de la platine à circuits imprimés (18) est disposée une bande auto-agrippante (20) pour une fixation adhésive du dispositif d'affichage.

5. Dispositif d'affichage selon la revendication 1,
caractérisé par le fait
que pour les lignes de signaux est prévu un câble en nappe (7),
que dans la platine à circuits imprimés (18) sont ménagées au moins deux fentes parallèles (22, 23) et
que le câble en nappe (7) est amené autour de l'entretoise (24) formée par les fentes (22, 23).
